# EUROPÄISCHE PATENTSCHRIFT

(11) **EP 0 647 197 B1**
(45) Veröffentlichungstag und Bekanntmachung des Hinweises auf die Patenterteilung: **12.03.1997**
(21) Anmeldenummer: 93914726.0
(22) Anmeldetag: 24.06.1993
(51) Int. Cl.: B65D 47/08

(54) **VERSCHLUSS FÜR EINEN BEHÄLTER FÜR SCHÜTT- ODER FLIESSFÄHIGES GUT**
CLOSURE FOR A CONTAINER FOR POURABLE MATERIALS
FERMETURE D'UN RECIPIENT CONTENANT UN PRODUIT PULVERULENT OU COULANT

(30) Priorität: 03.07.1992 DE 4221838
(43) Veröffentlichungstag der Anmeldung: 12.04.1995
(73) Patentinhaber: Henkel Kommanditgesellschaft auf Aktien, 40191 Düsseldorf (DE)
(72) Erfinder: BÜCHELER, Herbert, D-40699 Erkrath (DE); MÜHLHAUSEN, Georg, D-40597 Düsseldorf (DE); TÜRK, Erich, D-40764 Düsseldorf (DE)
(86) Internationale Anmeldenummer: EP9301628
(87) Internationale Veröffentlichungsnummer: WO9401339

(56) Entgegenhaltungen:
- FR-A- 2 655 621
- US-A- 4 236 653
- US-A- 4 261 486
- US-A- 4 993 606

## Beschreibung

Die Erfindung richtet sich auf einen Verschluß für einen Behälter für schütt- oder fließfähiges Gut mit einer ein Gewinde aufweisenden Ausschüttöffnung, wobei der Verschluß auf dieses Gewinde aufschraubbar ist und ein erstes Gewindeaufschraubelement und ein zweites am Gewindeaufschraubelement unverlierbar befestigtes Verschlußkappenelement aufweist.

Es gibt eine Fülle von Verschlüssen für Behälter, wie beispielsweise Kunststoffflaschen, zur Aufnahme von Flüssigkeiten oder rieselfähigen Produkten für Haushalte und Gewerbe, etwa für Reinigungsmittel, Waschmittel, Scheuerpulver, Zusätze für Spül- und Waschmaschinen, bei denen der auf das Gewinde der Flasche aufschraubbare kappenförmige Verschluß gleichzeitig als Dosierbehälter für den Benutzer heranziehbar ist.

Regelmäßig ist eine solche Verschlußkappe auf das in der Flasche oder im Behälter befindliche Gut in Größe und Dosierfähigkeit abgestimmt. Eine Änderungsmöglichkeit besteht nicht, wenn beispielsweise ein gleicher Behälterkörper für die Aufnahme von unterschiedlich zu dosierenden Flüssigkeiten oder Pulvern herangezogen werden soll. In einem solchen Falle ist es notwendig, unterschiedliche Verschlußkappen bereitzuhalten.

Da ein wesentlicher Teil, bedingt durch das vorgegebene Außengewinde der Behälteröffnung unabhängig von der Größe oder Art des Behälterverschlusses gleich gestaltet werden muß, wird hier bei jeder Verschlußkappe ein Materialteil eingesetzt, das unabhängig von der Art und Größe der Verschlüsse immer gleich gestaltet ist.

Verschlüsse der eingangs genannten Art sind beispielsweise auch der US-A-4 261 486 und der US-A-4 236 653 bekannt. Hier ist das Verschlußelement einstückig mit dem Gewindeaufschraubelement ausgebildet.

Bei einem in der US-A-4 993 606 beschriebenen zweiteiligen Verschluß ist das Verschlußelement ohne Trennfuge über ein Scharnier mit dem Gewindeaufschraubelement verbunden. Auch die FR-A-2 655 621 beschreibt einen zweiteiligen Verschluß. Hier wird jedoch das innere Teilstück in den Behälter gepreßt, so daß es kein Gewindeaufschraubelement darstellt. Das Verschlußkappenelement wird auf den Behälter aufgeschraubt.

Der Erfindung liegt die Aufgabe zugrunde, einen Verschluß der oben genannten Art zu schaffen, mit dem bei geringstem Materialbedarf eine Vielzahl von Verschlußelementen bereitgehalten werden kann.

Diese Aufgabe wird beim Verschluß der eingangs genannten Art dadurch gelöst, daß der Verschluß zweiteilig aus Gewindeaufschraubelement und Verschlußkappenelement gebildet ist und daß das Verschlußkappenelement unter Ausbildung einer Trennfuge das Gewindeaufschraubelement in längsaxialer Richtung verlängernd auf das Gewindeaufschraubelement aufgesetzt ist.

Durch die Trennung zwischen Gewindeaufschraubelement einerseits und unterschiedlich gestaltbarem Verschlußkappenelement andererseits wird erreicht, daß für die unterschiedlichsten Verschlüsse jeweils ein gleich gestaltetes Gewindeaufschraubelement bevorratet werden muß, so daß insgesamt das einzusetzende Material stark verringert wird. Durch die Zweiteiligkeit zwischen Gewindeaufschraubelement einerseits und Verschlußkappenelement andererseits ist es auch möglich, diese Teile unterschiedlich farblich zu gestalten. Durch die Mehrteiligkeit ist es auch möglich, gleiche Schraubverschlußsysteme bereitzuhalten, ohne äußeren Konturensprüngen folgen zu müssen, die sich aus den Zwängen der Spritzgußtechnik für einteilige Systeme ergeben.

In Ausgestaltung ist nach der Erfindung vorgesehen, daß das Verschlußkappenelement am Gewindeaufschraubelement unverlierbar und flüssigkeitsdicht festgelegt ist, insbesondere über eine Schnapprastverbindung, Bajonettarretierung oder andere nicht selbst lösende Verbindungen.

Vorteilhaft kann es sein, das Verschlußkappenelement mit einer Ausgießtülle und einem einstückig angeformten Verschlußdeckel auszurüsten, wobei es besonders vorteilhaft ist, die Ausgießtülle mit einer diese umgebenden Auffangrinne mit einer zum Behälterinneren weisenden Rückflußöffnung zu versehen.

Wird ein besonderes Dosiervolumen benötigt, ggf. mit unterschiedlichen Portionierungen, kann nach der Erfindung vorgesehen sein, daß das Gewindeaufschraubelement mit einem in das Behälterinnere ragenden zylindrischen Ansatz ausgebildet ist, dessen Innenvolumen mit dem Volumen des Verschlußkappenelementes ein Dosiervolumen für den Benutzer bildet. Durch diese geometrische Ausbildung wird erreicht, daß nach der Anwendung anhaftendes Produkt ins Behältnis zurückfließt und hierbei das Gewinde nicht benetzt.

Wie oben bereits angesprochen, kann es möglich sein, die für den Benutzer sichtbare Außenoberfläche des Gewindeaufschraubelementes einerseits und des Verschlußkappenelemen tes andererseits in Farbe und/oder Struktur unterschiedlich zu gestalten.

Die Erfindung ist nachstehend anhand der Zeichnung beispielsweise näher erläutert. Diese zeigt in
- Fig. 1: eine Flasche mit aufgeschraubtem Verschluß teilweise geschnitten,
- Fig. 2: einen Querschnitt durch ein Kappenelement mit Verschlußdeckel,
- Fig. 3: eine Aufsicht auf dieses Kappenelement gemäß Pfeil III in Fig. 2,
- Fig. 4: eine Verschlußkappe,
- Fig. 4a: eine vergrößerte Detaildarstellung eines Randbereiches der Kappe im Querschnitt sowie in
- Fig. 5: eine Querschnittszeichnung des Gewindeaufschraubelementes.

In Fig. 1 ist eine Flasche 1, z.B. für flüssiges Spülmittel, dargestellt, welche mit einem Ausführungsbeispiel des allgemein mit 2 bezeichneten Verschlusses nach der Erfindung ausgerüstet ist. Dieser dort dargestellte Verschluß besteht aus einem Gewindeaufschraubelement 3, der auf ein nicht näher dargestelltes Gewinde am Flaschenhals 1a aufgeschraubt ist und einem dort verlierungsfrei befestigten Verschlußkappenelement 4, wobei die Trennfuge dieser beiden Elemente in Fig. 1 mit einem kleinen Pfeil 5 angedeutet ist.

In Fig. 2 ist im Schnitt und in Fig. 3 in Aufsicht das in Fig. 1 mit 4 bezeichnete Verschlußkappenelement dargestellt. Das dargestellte Verschlußkappenelement besteht aus einem zylindrischen Körper 6, der mit einem Schnappring 7 am freien Randbereich ausgerüstet ist, der zum Eingriff in ein im Gewindeaufschraubelement 3 vorgesehenen Rastringkanal 8 (Fig. 5) gestaltet ist. Dieser Schnappring ist leicht vergrößert auch in Fig. 4a im Schnitt wiedergegeben.

Auf seiner dem Schnappringbereich 7 abgewandten Seite weist der zylindrische Körper 6 eine Ausgießtülle 9 auf, die von einer geneigten Auffangrinne 10 umgeben ist, die an ihrer tiefsten Stelle mit einer Rückführöffnung 11 in der Gebrauchslage zum Inneren des Behälters 1 geöffnet und ausgerüstet ist.

Über ein Filmgelenk 11 ist einstückig ein Verschlußdeckel 13 angeformt, dessen Schließstellung in Fig. 1 wiedergegeben ist.

In Fig. 4 ist eine reine Verschlußkappe 4a mit einem Schnappringbereich 7a dargestellt, wobei durch einen Pfeil 14 angedeutet ist, wie diese Kappe 4a am Gewindeaufschraubelement 3 festlegbar ist.

Das Gewindeaufschraubelement 3 weist im dargestellten Beispiel einen zylindrischen, in der Gebrauchslage in das Flascheninnere ragenden zylindrischen Ansatz 15 auf, dessen Innenvolumen zusammen mit dem Innenvolumen der Kappe 4a für den Benutzer ein Dosiervolumen darstellt, wobei im Inneren noch Eich- oder Dosiermarkierungen vorgesehen sein können, was in den Figuren nicht dargestellt ist, um unterschiedliche Volumina aufnehmen zu können.

In Fig. 4 ist zusätzlich noch strichpunktiert dargestellt, daß die Verschlußkappe auch großvolumiger gestaltet sein kann, diese größere Volumenkappe ist mit 4b bezeichnet.

Natürlich sind die beschriebenen Ausführungsbeispiele der Erfindung noch in vielfacher Einsicht abzuändern, ohne den Grundgedanken zu verlassen. So kann insbesondere die Kappengestaltung mit Ausgießtülle anders gestaltbar sein, der Dosieransatz 15 kann wenigstens teilweise auch am Kappenelement 4a bzw. 4b angeformt sein und dgl. mehr.

## Patentansprüche

1. Verschluß (2) für einen Behälter (1) für schütt- oder fließfähiges Gut mit einer ein Gewinde aufweisenden Ausschüttöffnung, wobei der Verschluß (2) auf dieses Gewinde aufschraubbar ist und ein erstes Gewindeaufschraubelement (3) und ein zweites am Gewindeaufschraubelement (3) verlierungsfrei befestigtes Verschlußkappenelement (4, 4a) aufweist,
**dadurch gekennzeichnet**,
daß der Verschluß (2) zweiteilig aus Gewindeaufschraubelement (3) und Verschlußkappenelement (4, 4a) gebildet ist und daß das Verschlußkappenelement (4, 4a) unter Ausbildung einer Trennfuge (5) das Gewindeaufschraubelement (3) in längsaxialer Richtung verlängernd auf das Gewindeaufschraubelement (3) aufgesetzt ist.

2. Verschluß nach Anspruch 1,
**dadurch gekennzeichnet**,
daß das Verschlußkappenelement (4, 4a) am Gewindeaufschraubelement (3) verlierungsfrei und flüssigkeitsdicht festgelegt ist, insbesondere über eine Schnapprastverbindung (7, 8), Bajonettarretierung oder andere nicht selbst lösende Verbindungen.

3. Verschluß nach Anspruch 2,
**dadurch gekennzeichnet**,
daß das Verschlußkappenelement (4) mit einer Ausgießtülle (9) und einem einstückig angeformten Verschlußdeckel (13) ausgerüstet ist.

4. Verschluß nach Anspruch 3,
**dadurch gekennzeichnet**,
daß die Ausgießtülle (9) mit einer diese umgebenden Auffangrinne (10) mit einer zum Behälterinneren weisenden Rückflußöffnung (11) versehen ist.

5. Verschluß nach einem der vorangehenden Ansprüche,
**dadurch gekennzeichnet**,
daß das Gewindeaufschraubelement (3) mit einem in das Behälterinnere ragenden zylindrischen Ansatz (15) ausgebildet ist, dessen Innenvolumen mit dem Volumen des Verschlußkappenelementes (4a) ein Dosiervolumen für den Benutzer bildet.

6. Verschluß nach einem der vorangehenden Ansprüche,
**dadurch gekennzeichnet**,
daß die für den Benutzer sichtbare Außenoberfläche des Gewindeaufschraubelementes (3) einerseits und des Verschlußkappenelementes (4) andererseits in Farbe und/oder Struktur unterschiedlich gestaltet ist.

## Claims

1. A closure (2) for a container (1) accommodating a pourable or free-flowing product comprising a pouring opening formed with a screwthread, the closure (2) being screwable onto this screwthread and comprising a first screwthreaded screw-on element (3) and a second closure cap element (4,4a) permanently fixed to the screw-on element (3), characterized in that the closure (2) consists of two parts, namely the screw-on element (3) and the closure cap element (4,4a) and in that the closure cap element (4,4a) is fitted onto the screw-on element (3) to form a joint (5) and to extend the screw-on element (3) in the direction of its longitudinal axis.

2. A closure as claimed in claim 1, characterized in that the closure cap element (4,4a) is permanently fixed to the screw-on element (3) in liquid-tight manner, more particularly by a snap-action fastening (7,8) a bayonet coupling or other non-self-uncoupling fastening.

3. A closure as claimed in claim 2, characterized in that the closure cap element (4) is provided with a pouring spout (9) and an integrally formed cover (13).

4. A closure as claimed in claim 3, characterized in that the pouring spout (9) is provided with a surrounding collecting channel (10) comprising a return opening (11) facing the interior of the container.

5. A closure as claimed in any of the preceding claims, characterized in that the screw-on element (3) is provided with a cylindrical extension (15) which projects into the container and of which the interior forms a dispenser for the user with the interior of the closure cap element (4a).

6. A closure as claimed in any of the preceding claims, characterized in that the outer surfaces - visible to the user - of the screw-on element (3) on the one hand and the closure cap element (4) on the other hand are differently coloured and/or textured.

## Revendications

1. Fermeture (2) d'un récipient (1) contenant un produit pulvérulent ou coulant avec une ouverture de versement comportant un filetage, l'obturateur (2) pouvant se visser sur ce filetage et comportant un premier élément fileté vissable (3) et un deuxième élément de couvercle (4, 4a),
caractérisée en ce que
la fermeture (2) est formée en deux parties d'un élément fileté vissable (3) et d'un élément de couvercle (4, 4a) et en ce que l'élément de couvercle (4, 4a) est placé sur l'élément fileté vissable (3) avec formation d'une ligne de joint (5) et en prolongeant dans le sens longitudinal axial l'élément fileté vissable (3).

2. Fermeture selon la revendication 1,
caractérisée en ce que
l'élément de couvercle (4, 4a) est arrêté contre l'élément fileté vissable (3) sans risque de perte et de manière étanche aux liquides, en particulier par l'intermédiaire d'un assemblage d'arrêt encliquetable (7, 8), d'un dispositif d'arrêt à baïonnette ou d'autres liaisons non auto-détachables.

3. Fermeture selon la revendication 2,
caractérisée en ce que
l'élément de couvercle (4) est équipé d'un bec verseur (9) et d'un couvercle (13) façonné en une pièce.

4. Fermeture selon la revendication 3,
caractérisée en ce que
le bec verseur (9) est muni d'une rigole collectrice (10) l'entourant avec une ouverture de retour (11) tournée vers l'intérieur du récipient.

5. Fermeture selon une des revendications précédentes,
caractérisée en ce que
l'élément fileté vissable (3) est réalisé avec un prolongement (15) cylindrique dépassant à l'intérieur du récipient, dont le volume intérieur forme avec le volume de l'élément de capuchon (4a) un volume doseur pour l'utilisateur.

6. Fermeture selon une des revendications précédentes,
caractérisée en ce que
la surface extérieure visible pour l'utilisateur de l'élément fileté vissable (3) d'une part et de l'élément de couvercle (4) d'autre part est formée différemment en couleur et/ou en structure.
